# EUROPÄISCHE PATENTANMELDUNG

(11) **EP 0 047 901 A1**
(43) Veröffentlichungstag der Anmeldung: **24.03.1982**
(21) Anmeldenummer: 81106741.2
(22) Anmeldetag: 28.08.1981
(51) Int. Cl.: H01H 71/32, H01H 71/74

(54) **Fehlerstromschutzschalter mit justierbarem Auslöser**

(30) Priorität: 12.09.1980 DE 3034535
(71) Anmelder: SIEMENS AKTIENGESELLSCHAFT, 80333 München (DE)
(72) Erfinder: Grützner, Dieter-Michael, D-8443 Bogen (DE); Wegele, Josef, D-8411 Beratzhausen (DE)

(57) **Zusammenfassung**

Die Erfindung betrifft einen Fehlerstromschutzschalter, zu dessen Summenstromwandler sekundärseitig ein justierbarer Auslösemagnet angeordnet ist, der mit seinem Übertragungsglied auf das Übertragungsglied des Schaltschlosses einwirkt. Nach der Erfindung ist vorgesehen, daß zwischen dem Übertragungsglied (7) des Auslösemagneten (3) und dem Übertragungsglied (9) des Schaltschlosses (4) ein Justiermittel (8) angeordnet ist und daß der Auslösemagnet (3) in seinem Auslöseweg (11) des Ankers (12) durch einen Anschlag (10) begrenzt ist.

## Beschreibung

Die Erfindung bezieht sich auf einen Fehlerstromschutzschalter, zu dessen Summenstromwandler sekundärseitig ein justierbarer Auslösemagnet angeordnet ist, der mit seinem Übertragungsglied auf das Übertragungsglied eines Schaltschlosses einwirkt. Ein solcher Aufbau ist bei Fehlerstromschutzschaltern üblich.

Fehlerstromschutzschalter müssen nicht nur einwandfrei funktionieren, sondern auch die Lebensdauer des elektrischen Auslösers, des Haltemagneten, soll groß sein. Übliche Fehlerstromschutzschalter weisen einen großen Auslöseweg auf. Durch diesen großen Auslöseweg, den großen Öffnungswinkel zwischen den Übertragungsgliedern, treten beim öffnen und beim Wiederanlegen des Ankers des Haltemagneten große Beschleunigungskräfte auf. Dadurch werden die Polflächen stark beansprucht, was Lebensdauer und Funktionssicherheit beeinträchtigt.

Der Erfindung liegt die Aufgabe zugrunde, einen Fehlerstromschutzschalter mit besonders großer Lebensdauer und Funktionssicherheit zu entwickeln.

Die Lösung der geschilderten Aufgabe besteht nach der Erfindung darin, daß zwischen dem Übertragungsglied des Auslösemagneten und dem Übertragungsglied des Schaltschlosses ein Justiermittel nachgeordnet ist und daß der Haltemagnet in seinem Auslöseweg des Ankers durch einen Anschlag begrenzt ist.

Ein solches Justiermittel, beispielsweise eine Justierschraube, die im Übertragungsglied des Haltemagneten angeordnet ist und deren Spitze auf dem Übertragungsglied des Schaltschlosses aufsteht, erlaubt es, den Auslöseweg des Ankers durch einen festen Anschlag stark zu begrenzen. Dennoch wird bei jeder Toleranzlage eine sichere Übertragung des Drehmomentes vom elektrischen Auslöser, des Haltemagneten, zum Schaltschloß gewährleistet.

Die Erfindung soll anhand eines in der Zeichnung grob schematisch wiedergegebenen Ausführungsbeispiels näher erläutert werden:
In Fig. 1 ist ein Fehlerstromschutzschalter bei einem Längsschnitt dicht unter der Seitenwand des Gehäuses dargestellt. Eine Platine, die Schaltschloß und Haltemagneten unter sich aufnimmt, ist teilweise aufgebrochen wiedergegeben.
In Fig. 2 ist ein Haltemagnet in Seitenansicht, längs der Achse seines Ankers, dargestellt.
In Fig. 3 sind die Übertragungsglieder und der Anschlag für den Anker des Haltemagneten in der Einschaltstellung wiedergegeben.
In Fig. 4 sind die Bauteile nach Fig. 3 in der Ausschaltstellung dargestellt.

Der Fehlerstromschutzschalter 1 nach Fig. 1 weist einen Summenstromwandler 2, einen Auslösemagneten 3, z. B. einen Haltemagneten, und ein Schaltschloß 4 sowie Anschlußklemmen 5 und Schaltkontakte auf. Er kann von Hand am Handbedienungsglied 6 geschaltet werden.

Das Übertragungsglied 7 des Auslösemagneten 3 ist mit einem Justiermittel 8 versehen, über das der Auslösemagnet auf das Übertragungsglied 9 des Schaltschlosses 4 einwirkt und dieses entklinkt. Der Auslösemagnet 3 ist in seinem Auslöseweg des Ankers durch einen Anschlag 10 begrenzt.

Aus Fig. 2 ist eine mögliche Anordnung des als Justierschraube ausgebildeten Justiermittels 8 im Auslösemagneten 3 veranschaulicht. Der Anschlag 10 nach Fig. 3 begrenzt den Auslöseweg 11 des Ankers 12 des Auslösemagneten 3. In Fig. 3 ist die Einschaltstellung des Auslösemagneten und in Fig. 4 die Ausschaltstellung, wenn der Fehlerstromschutzschalter also angesprochen hat, wiedergegeben. Der Anker 12 liegt in der Einschaltstellung an den Polflächen 13 des Auslösemagneten an.

## Patentansprüche

1. Fehlerstromschutzschalter, zu dessen Summenstromwandler sekundärseitig ein justierbarer Auslösemagnet angeordnet ist, der mit seinem Übertragungsglied auf das Obertragungsglied des Schaltschlosses einwirkt, dadurch gekennzeichnet , daß zwischen dem Übertragungsglied (7) des Auslösemagneten (3) und dem Übertragungsglied (9) des Schaltschlosses (4) ein Justiermittel (8) angeordnet ist und daß der Auslösemagnet (3) in seinem Auslöseweg (11) des Ankers (12) durch einen Anschlag (10) begrenzt ist.

2. Fehlerstromschutzschalter nach Anspruch 1, dadurch gekennzeichnet , daß als Justiermittel (8) im Übertragungsglied (7) des Auslösemagneten (3) eine Justierschraube angeordnet ist, deren Spitze auf dem Übertragungsglied (9) des Schaltschlosses (4) aufsteht.
